# EUROPÄISCHE PATENTSCHRIFT

(11) **EP 3 121 144 B1**
(45) Veröffentlichungstag und Bekanntmachung des Hinweises auf die Patenterteilung: **23.08.2023**
(21) Anmeldenummer: 16177596.0
(22) Anmeldetag: 01.07.2016
(51) Int. Cl.: B66F 9/24, B66F 17/00, B66F 9/08, B66F 9/075

(54) **VERFAHREN ZUR FAHRERUNTERSTÜTZUNG BEI EINEM FLURFÖRDERZEUG**
DRIVER SUPPORT METHOD IN AN INDUSTRIAL TRUCK
PROCÉDÉ D'ASSISTANCE DU CONDUCTEUR DANS UN CHARIOT DE MANUTENTION

(30) Priorität: 24.07.2015 DE 102015112082
(43) Veröffentlichungstag der Anmeldung: 25.01.2017
(62) Teilanmeldung aus: 23179251.6
(73) Patentinhaber: STILL S.p.A., 20020 Lainate (MI) (IT)
(72) Erfinder: Kretschmer, Steffen, 63868 Grosswallstadt (DE)
(74) Vertreter: Patentship Patentanwaltgesellschaft

(56) Entgegenhaltungen:
- EP-A1- 2 172 413
- EP-B1- 0 949 191
- DE-A1- 10 207 017
- DE-A1-102011 012 416

## Beschreibung

Die Erfindung betrifft ein Verfahren zur Fahrerunterstützung bei einem Flurförderzeug. Insbesondere betrifft die Erfindung ein Verfahren zur Fahrunterstützung bei der Überwachung der Traglastgrenzen bei einem Flurförderzeug, wobei das Flurförderzeug einen Hubmast mit einem an dem Hubmast höhenbeweglich geführten Lastaufnahmemittel, insbesondere einer Lastgabel aufweist, an dem Hubmast eine optisch ablesbare Hubhöhenanzeige angebracht ist, die aus einer Skala und einer mit dieser Skala zusammenwirkenden Markierung gebildet ist, wobei die Skala und die Markierung auf bei einer Hubbewegung sich relativ zueinander bewegenden Teilen des Hubmastes und/oder Lastaufnahmemittels angeordnet sind.

Im Stand der Technik sind Flurförderzeug, insbesondere Gegengewichtsgabelstapler, Schubmaststapler und sonstige Flurförderzeuge mit Hubeinrichtung bekannt, bei denen ein höhenbewegliches Lastaufnahmemittel, insbesondere eine Lastgabel, an einem Hubmast in der Höhe verfahren werden kann. Hubmasten sind in Ausführungen mit einem Standmast sowie einem oder mehreren Ausfahrmasten bekannt. Weiterhin sind als Varianten sogenannte Freihubmasten bekannt, bei denen zunächst das Lastaufnahmemittel bis in eine höchste mögliche Position verfährt und erst danach der oder die Ausfahrmaste angehoben werden, so das über ungefähr die Höhe des Standmastes Lasten angehoben werden können, ohne dass die Gesamthöhe des Flurförderzeugs sich vergrößert.

Um den Fahrer oder die bedienende Person eines solchen Flurförderzeugs über die Hubhöhe zu informieren, sind Vorrichtungen bekannt, die die Hubhöhe messen und auf einer Anzeigevorrichtung, beispielsweise einem Bildschirm an einem Fahrerarbeitsplatz, anzeigen. Dies können etwa Ultraschall- oder Lasermessvorrichtungen sein, aber auch eine mechanische Messvorrichtung wie etwa mithilfe eines Seilzugs, dessen abgewickelte Länge gemessen wird.

Nachteilig an diesem Stand der Technik ist, dass ein verhältnismäßig hoher Aufwand erforderlich ist und die Gefahr von Beschädigungen im rauen Alltagsbetrieb nicht unerheblich ist.

Die DE 102 07 017 A1 offenbart eine Vorrichtung zur Messung der Hubhöhe eines Lastaufnahmemittels eines Flurförderzeugs, die einen linienförmigen Messwertaufnehmer, der stationär am Standmast angeordnet ist, und höhenbewegliche Positionsgeber umfasst, die an den Ausfahrmasten und dem Lastaufnahmemittel angeordnet sind.

Es sind daher Lösungen für die Anzeige der Hubhöhe bekannt, bei denen am Standmast bzw. an Mastteilen eine Skala angezeichnet ist, und beim Ausfahren des jeweils hierzu inneren Ausfahrmastes bzw. beim Anheben des Lastaufnahmemittels eine Markierung gegenüber der Skala die Hubhöhe anzeigt. Ein solcher Stand der Technik ist beispielsweise offenbart in der EP 0 949 191 B1.

Die DE 10 2011 012 416 A1 offenbart ein Flurförderzeug, das eine Steuerungsvorrichtung, eine Anzeigevorrichtung und Erfassungsmittel für ein Lastgewicht aufweist. Aus dem Signal der Erfassungsmittel wird das Lastgewicht bestimmt und an der Anzeigevorrichtung angezeigt.

Die Tragfähigkeit und insbesondere die maximale Traglast des Flurförderzeugs werden mithilfe eines Traglastdiagramms angegeben, in dem vor allem ein Lastgewicht in Bezug zu einer maximal zulässigen Hubhöhe gesetzt wird. Im Regelfall ist es mit dem maximalen Lastgewichts aus Gründen der Kippstabilität nicht zulässig, die maximale Hubhöhe zu nutzen. So kann dem Traglastdiagramm jedem Lastgewicht entnommen werden, bis zu welcher Hubhöhe bzw. ob bis zur maximalen Hubhöhe angehoben werden darf.

Als Unterstützung für eine bedienende Person bzw. ein Fahrer, damit dieser das Lastgewicht nicht schätzen muss, ist es bekannt, eine Vorrichtung zur Erfassung des Lastgewichtes vorzusehen. Eine bekannte Vorrichtung zur Erfassung des Lastgewichts erfasst bei den hydraulischen Hubvorrichtungen, insbesondere Hydraulikzylindern, den Druck im Hydrauliksystem und bestimmt unter Berücksichtigung der Gewichtsanteile von mit angehobenen Hubmastelementen und Bauteilen das Lastgewicht aus diesem Druck. Das ermittelte Lastgewichts kann dabei auf einer Anzeigevorrichtung, wie etwa einem Bildschirm, an einem Fahrerarbeitsplatz angezeigt werden.

Nachteilig an dem zuvor geschilderten Stand der Technik ist, dass ein relativ hoher Aufwand für eine exakte und elektronische Messung der Höhe erforderlich ist und/oder ein Fahrer in einem Traglastdiagramm die einem Lastgewicht zugehörige Hubhöhe ablesen muss.

Der vorliegenden Erfindung liegt die daher Aufgabe zugrunde, ein Verfahren zur Fahrerunterstützung bei einem Flurförderzeug zur Verfügung zu stehen, dass die zuvor genannten Nachteile vermeidet, und mit dem auf möglichst einfache Art und Weise die Einhaltung der zulässigen Hubhöhen zu Lastgewichten überwacht werden kann.

Diese Aufgabe wird durch ein Verfahren mit den Merkmalen des unabhängigen Patentanspruchs 1 gelöst. Vorteilhafte Weiterbildungen der Erfindung sind in den Unteransprüchen angegeben.

Die Aufgabe wird erfindungsgemäß dadurch gelöst, dass bei einem Verfahren zur Fahrunterstützung bei der Überwachung der Traglastgrenzen bei einem Flurförderzeug, wobei das Flurförderzeug einen Hubmast mit einem an dem Hubmast höhenbeweglich geführten Lastaufnahmemittel, insbesondere einer Lastgabel aufweist, an dem Hubmast eine optisch ablesbare Hubhöhenanzeige angebracht ist, die aus einer Skala und einer mit dieser Skala zusammenwirkenden Markierung gebildet ist, wobei die Skala und die Markierung auf bei einer Hubbewegung sich relativ zueinander bewegenden Teilen des Hubmastes und/oder Lastaufnahmemittels angeordnet sind, das Flurförderzeug eine Steuerungsvorrichtung mit einer Anzeigevorrichtung sowie Erfassungsmitteln für ein Lastgewicht aufweist, die Steuerungsvorrichtung aus einem Signal der Erfassungsmittel ein Lastgewicht bestimmt, zu diesem Lastgewicht eine maximale Hubhöhe bestimmt und auf der Anzeigevorrichtung anzeigt, und der Hubmast einen Hubzylinder aufweist, dessen Hubbewegung über eine Kette übertragen wird, und die Markierung an einem oberen Ende des Hubzylinders angeordnet ist.

Vorteilhaft wird dadurch die Sicherheit erhöht und letztlich auch die Leistungsfähigkeit des Flurförderzeugs, da die Betriebsgrenzen für einen Fahrer bzw. eine bedienende Person leicht zu erfassen sind. Sobald die Steuerungsvorrichtung ein Signal von den Erfassungsmitteln für das Lastgewicht empfängt, aus dem sich ergibt, dass eine Last aufgenommen wurde, wird das Lastgewicht bestimmt und aus diesem die noch zu diesem Lastgewicht zulässige maximale Hubhöhe. Dies kann beispielsweise durch ein hinterlegtes Kennfeld oder eine Tabelle erfolgen. Die maximal zulässige Höhe zu dem Lastgewicht wird auf der Anzeigevorrichtung angezeigt. Daneben kann zusätzlich, eventuell auch nur für einen kurzen Zeitraum, das Lastgewicht angezeigt werden. Aus der Position der Markierung gegenüber der Skala an dem Hubmast kann die bedienende Person bzw. der Fahrer die erreichte Hubhöhe erkennen und überwachen, dass die maximal zulässige Hubhöhe eingehalten wird. Das beschriebene Verfahren ist leicht und kostengünstig umzusetzen. Insbesondere ist keine aufwendige und teure Vorrichtung für eine elektronische Erfassung der Hubhöhe erforderlich.

Bei der Erfindung weist der Hubmast einen Hubzylinder auf, dessen Hubbewegung über eine Kette übertragen wird, und die Markierung ist an einem oberen Ende des Hubzylinders angeordnet ist Durch die Übersetzung über die Kette bewegt sich die Markierung gegenüber den Mastteilen weniger schnell bei einer Hubbewegung nach oben und kann dadurch gegenüber der Skala die Hubhöhe anzeigen.

In einer Weiterbildung des Verfahrens weist der Hubmast eine hydraulische Hubvorrichtung auf und erfassen die Erfassungsmittel für das Lastgewichtes den Hydraulikdruck der hydraulischen Hubvorrichtung.

Diese Art der Erfassung des Lastgewichts ist sehr robust und unempfindlich gegenüber Verschmutzungen sowie Beschädigungen. Durch die Erfassung des hydraulischen Drucks, die außer durch ein Drucksensor auch beispielsweise durch andere Verfahren wie Messung der Anlaufströme von Pumpenmotoren und ähnlichem erfolgen kann, ist kein Sensor an der Lastaufnahmevorrichtung erforderlich und es muss keine Signalleitung durch den Hubmast geführt werden.

Die Erfassungsmittel können aus einem Drucksensor bestehen.

In einer weiteren Ausgestaltung des Verfahrens weist der Hubmast mindestens einen Ausfahrmast auf, ist die Skala an dem Ausfahrmast und die Markierung an einem zu dem Ausfahrmast äußeren Führungsteil des Hubmastes, insbesondere einem Standmast, angeordnet.

Bei einem Hubmast bestehend aus einem Standmast und mindestens einem inneren Ausfahrmastes kann die Skala an dem Ausfahrmast angeordnet sein und die Markierung, beispielsweise ein Dreieck als stilisierte Pfeilspitze, an dem Standmast oben angeordnet sein. Wenn der innere Ausfahrmastes angehoben wird, läuft die Skala an der Markierung entlang und zeigt die jeweilige Hubhöhe an. Für einen Hubmast mit mehreren Ausfahrmasten kann nach demselben Prinzip ein zweiter, weiter innen angeordneter Ausfahrmast eine Skala aufweisen, die mit einer Markierung auf dem diesen führenden Ausfahrmast bzw. mittleren Teil bei einem Triplexmast zusammenwirkt.

Die am oberen Ende des Hubzylinders angeordnete Markierung kann an einer Kettenumlenkung angeordnet sein.

Die Markierung kann eine Pfeilspitze sein.

Vorteilhaft weist die Skala mehrere Farben auf.

Die Skala kann mit zunehmender Hubhöhe eine Abfolge der Farben von Grün über Gelb in Rot aufweisen.

Häufig kann bis zu einem bestimmten Lastgewicht die gesamte Hubhöhe ausgenutzt werden. Auf der anderen Seite kann auch bei maximalem Lastgewicht noch ein bestimmter Hubbereich in jedem Fall genutzt werden. Wenn daher beispielsweise dieser Bereich grün angezeigt ist, so wird für den Fahrer bzw. eine bedienende Person sofort deutlich, dass hier keine Gefahr bestehen kann und keine zusätzliche Aufmerksamkeit erforderlich ist. In einem Übergangsbereich kann dann durch einen Wechsel der Farbe dies verdeutlicht werden und insbesondere im Bereich der größten Hubhöhe eine erhöhte Aufmerksamkeit erzeugt werden, beispielsweise durch einen roten Bereich.

Weitere Vorteile und Einzelheiten der Erfindung werden anhand des in den schematischen Figuren dargestellten Ausführungsbeispiels näher erläutert. Hierbei zeigt
- Fig. 1: schematisch ein Flurförderzeug, bei dem das erfindungsgemäße Verfahren zur Anwendung kommt,
- Fig. 2: einen Ausschnitt eines Triplexmastes des Flurförderzeugs der Fig. 1,
- Fig. 3: den oberen Abschnitt des vollständig angehobenen Triplexmastes der Fig. 2,
- Fig. 4: eine erste Bildschirmdarstellung der Anzeigevorrichtung und,
- Fig. 5: eine zweite Bildschirmdarstellung der Anzeigevorrichtung.

Die Fig. 1 zeigt schematisch ein Flurförderzeug 1, bei dem das erfindungsgemäße Verfahren zur Anwendung kommt. Bei dem Flurförderzeug 1 handelte sich um einen Hochhubgabelhubwagen 2, der über eine Deichsel 3 gesteuert wird und als Mitgängerfahrzeug ausgebildet ist, bei dem die bedienende Person mit dem Fahrzeug mitläuft. Ein Hubmast 4 ist als Triplexmast 5 ausgebildet und ermöglicht das Anheben eines hier nicht erkennbaren Lastaufnahmemittels. Wie durch den ersten, kürzeren Pfeil 6 angedeutet wird in einem anfänglichen Hubbereich von einer Steuerungsvorrichtung das Lastgewicht nach dem Aufnehmen einer Last bestimmt. Die zu der Last zulässige maximale Höhe wird auf einer Anzeigevorrichtung angezeigt. In einem durch den zweiten Pfeil 7 angedeutet weiteren Hubbereich kann von der bedienenden Person die Einhaltung der zulässigen Höhe optisch an dem Hubmast 4 überwacht werden.

Die Fig. 2 zeigt einen Ausschnitt des Triplexmastes 5 des Flurförderzeugs 2 der Fig. 1 mit einem Standmast 8, einem ersten Ausfahrmast 9 und einem zweiten Ausfahrmast 10, der wiederum an dem ersten Ausfahrmast 9 geführt ist. An dem zweiten Ausfahrmast 10 ist ein Lastaufnahmemittel 11 geführt. Eine Kolbenstange 12 eines Hubzylinders mit Umlenkrollen 13 ist Teil einer hydraulischen Hubvorrichtung. An dem Standmast 8 ist eine Markierung 14 in Form eines Dreiecks 15 als stilisierte Pfeilspitze angeordnet. Eine Skala 16 auf dem ersten Ausfahrmast 9 gibt gegenüber der Markierung 14 eine Hubhöhe an, wenn der erste Ausfahrmast 9 angehoben wird.

In dem durch den Hubzylinder mit der Kolbenstange 12 bewirkten Hubbereich beispielsweise einem Freihub, mit dem das Lastaufnahmemittel 11 zunächst in die höchste Position an dem zweiten Ausfahrmast 10 angehoben wird, bevor die Ausfahrmasten 9,10 angehoben werden, zeigt eine weitere Markierung 17 an der Kolbenstange 12 gegenüber einer zweiten Skala 18 an dem zweiten Ausfahrmast 10 ebenfalls eine Hubhöhe an.

Die Fig. 3 zeigt den oberen Abschnitt des vollständig angehobenen Triplexmastes 5 der Fig. 2 mit vollständig angehobenen zweiten Ausfahrmastes 9 und vollständig ausgefahrener Kolbenstangen 12 aus einem Hydraulikzylinder 19.

Die Fig. 4 zeigt eine erste Bildschirmdarstellung der Anzeigevorrichtung 20 in der auf einer stilisierten Lastgabel 21 das von der Steuerungsvorrichtung erfasste und bestimmte Lastgewicht angezeigt wird, im vorliegenden Beispiel 1250 kg. Hierzu wird eine maximale Hubhöhe angezeigt, im vorliegenden Beispiel 0,4 m. Dabei handelt es sich um ein Flurförderzeug, das in einem geringen Hubbereich von beispielsweise 500 mm erhöhte Lasten aufnehmen kann, für die größere Hubhöhen nicht zulässig sind.

Die Fig. 5 zeigt eine zweite Bildschirmdarstellung der Anzeigevorrichtung 20. Dabei ist ein Warnhinweis dargestellt, dass das Lastgewicht für 0,6 m zu hoch ist. Dieser Fall kann auftreten, wenn beispielsweise versucht wird, aus einem Regalfach oberhalb von 500 mm eine erhöhte Last aufzunehmen.

## Patentansprüche

1. Verfahren zur Fahrunterstützung bei der Überwachung der Traglastgrenzen bei einem Flurförderzeug (1), wobei das Flurförderzeug (1) einen Hubmast (4) mit einem an dem Hubmast (4) höhenbeweglich geführten Lastaufnahmemittel (11), insbesondere einer Lastgabel aufweist, an dem Hubmast (4) eine optisch ablesbare Hubhöhenanzeige angebracht ist, die aus einer Skala (16, 18) und einer mit dieser Skala (16, 18) zusammenwirkenden Markierung (14, 17) gebildet ist, wobei die Skala (16, 18) und die Markierung (14, 17) auf bei einer Hubbewegung sich relativ zueinander bewegenden Teilen des Hubmastes (4) und/oder Lastaufnahmemittels (11) angeordnet sind,
**dadurch gekennzeichnet,**
**dass** das Flurförderzeug eine Steuerungsvorrichtung mit einer Anzeigevorrichtung (20) sowie Erfassungsmitteln für ein Lastgewicht aufweist,
**dass** die Steuerungsvorrichtung aus einem Signal der Erfassungsmittel ein Lastgewicht bestimmt, zu diesem Lastgewicht eine maximale Hubhöhe bestimmt und auf der Anzeigevorrichtung (20) anzeigt, und
**dass** der Hubmast (4) einen Hubzylinder (19) aufweist, dessen Hubbewegung über eine Kette übertragen wird, und die Markierung (17) an einem oberen Ende des Hubzylinders angeordnet ist.

2. Verfahren nach Anspruch 1,
**dadurch gekennzeichnet,**
**dass** der Hubmast (4) eine hydraulische Hubvorrichtung aufweist und die Erfassungsmittel für das Lastgewichtes den Hydraulikdruck der hydraulischen Hubvorrichtung erfassen.

3. Verfahren nach Anspruch 2,
**dadurch gekennzeichnet,**
**dass** die Erfassungsmittel aus einem Drucksensor bestehen.

4. Verfahren nach einem der Ansprüche 1 bis 3,
**dadurch gekennzeichnet,**
**dass** der Hubmast (4) mindestens einen Ausfahrmast (9, 10) aufweist, die Skala (16) an dem Ausfahrmast (9) und die Markierung (14) an einem zu dem Ausfahrmast äußeren Führungsteil des Hubmastes, insbesondere einem Standmast (8), angeordnet ist.

5. Verfahren nach einem der Ansprüche 1 bis 4,
**dadurch gekennzeichnet,**
**dass** die Markierung (17) an einer Kettenumlenkung angeordnet ist.

6. Verfahren nach einem der Ansprüche 1 bis 5,
**dadurch gekennzeichnet,**
**dass** die Markierung (14) eine Pfeilspitze (15) ist.

7. Verfahren nach einem der Ansprüche 1 bis 6,
**dadurch gekennzeichnet,**
**dass** die Skala (16, 18) mehrere Farben aufweist.

8. Verfahren nach Anspruch 7,
**dadurch gekennzeichnet,**
**dass** die Skala (16, 18) mit zunehmender Hubhöhe eine Abfolge der Farben von Grün über Gelb in Rot aufweist.

## Claims

1. Method for supporting a driver when monitoring the load-carrying limits in an industrial truck (1), wherein the industrial truck (1) has a mast (4) having a load-receiving means (11), in particular a load fork, which is guided so as to be height-adjustable on the mast (4), an optically readable lifting height display which is formed by a graduation (16, 18), and a marking (14, 17) interacting with this graduation (16, 18) being attached to the mast (4), wherein the graduation (16, 18) and the marking (14, 17) are disposed on parts of the mast (4) and/or of the load-receiving means (11) that move relative to one another during a lifting movement,
**characterized in that** the industrial truck has a control device having a display device (20) and detection means for a load weight,
**in that** the control device from a signal of the detection means determines a load weight, determines and displays on the display device (20) a maximum lifting height associated with this load weight, and **in that** the mast (4) has a lifting cylinder (19) of which the lifting movement is transmitted by a chain, and the marking (17) is disposed on an upper end of the lifting cylinder.

2. Method according to Claim 1,
**characterized in that**
the mast (4) has a hydraulic lifting device, and the detection means for the load weight detect the hydraulic pressure of the hydraulic lifting device.

3. Method according to Claim 2,
**characterized in that**
the detection means are composed of a pressure sensor.

4. Method according to one of Claims 1 to 3,
**characterized in that**
the mast (4) has at least one extendible mast (9, 10), the graduation (16) being disposed on the extendible mast (9) and the marking (14) being disposed on a guiding part of the mast that in terms of the extendible mast is an outer guiding part, in particular a vertical mast (8).

5. Method according to one of Claims 1 to 4,
**characterized in that**
the marking (17) is disposed on a chain deflection unit.

6. Method according to one of Claims 1 to 5,
**characterized in that**
the marking (14) is the tip of an arrow (15).

7. Method according to one of Claims 1 to 6,
**characterized in that**
the graduation (16, 18) has a plurality of colours.

8. Method according to Claim 7,
**characterized in that**
the graduation (16, 18), as the lifting height increases, has a sequence of colours from green via yellow to red.

## Revendications

1. Procédé d'aide à la conduite lors de la surveillance des limites de charge utile sur un chariot de manutention (1), dans lequel le chariot de manutention (1) présente un mât de levage (4) pourvu d'un moyen de réception de charge (11) guidé de manière mobile en hauteur sur le mât de levage (4), en particulier une fourche de levage, une indication de hauteur de levage à lecture optique étant fixée au mât de levage (4) et composée d'une échelle (16, 18) et d'un repère (14, 17) coopérant avec cette échelle (16, 18), dans lequel l'échelle (16, 18) et le repère (14, 17) sont disposés sur des parties du mât de levage (4) et/ou du moyen de réception de charge (11) qui se déplacent les unes par rapport aux autres,
**caractérisé**
**en ce que** le chariot de manutention présente un dispositif de commande pourvu d'un dispositif d'affichage (20) ainsi que de moyens de détection pour un poids de charge,
**en ce que** le dispositif de commande détermine un poids de charge à partir d'un signal des moyens de détection, détermine une hauteur de levage maximale pour ce poids de charge et l'affiche sur le dispositif d'affichage (20), et
**en ce que** le mât de levage (4) présente un vérin de levage (19) dont le mouvement de levage est transmis par une chaîne, et le repère (17) est disposé à une extrémité supérieure du vérin de levage.

2. Procédé selon la revendication 1, **caractérisé en ce que** le mât de levage (4) présente un dispositif de levage hydraulique, et les moyens de détection détectent la pression hydraulique du dispositif de levage hydraulique pour le poids de charge.

3. Procédé selon la revendication 2, **caractérisé en ce que** les moyens de détection sont composés d'un capteur de pression.

4. Procédé selon l'une quelconque des revendications 1 à 3, **caractérisé en ce que** le mât de levage (4) présente au moins un mât télescopique (9, 10), l'échelle (16) étant disposée sur le mât télescopique (9), et le repère (14) étant disposé sur une partie de guidage du mât de levage, extérieure par rapport au mât télescopique, en particulier sur un mât fixe (8).

5. Procédé selon l'une quelconque des revendications 1 à 4, **caractérisé en ce que** le repère (17) est disposé sur un renvoi de chaîne.

6. Procédé selon l'une quelconque des revendications 1 à 5, **caractérisé en ce que** le repère (14) est une tête de flèche (15).

7. Procédé selon l'une quelconque des revendications 1 à 6, **caractérisé en ce que** l'échelle (16, 18) présente plusieurs couleurs.

8. Procédé selon la revendication 7, **caractérisé en ce que** l'échelle (16, 18) présente avec une hauteur de levage croissante une séquence de couleurs allant du vert au rouge en passant par le jaune.
